# EUROPÄISCHE PATENTSCHRIFT

(11) **EP 3 102 346 B1**
(45) Veröffentlichungstag und Bekanntmachung des Hinweises auf die Patenterteilung: **15.05.2024**
(21) Anmeldenummer: 15702727.7
(22) Anmeldetag: 29.01.2015
(51) Int. Cl.: B08B 15/02, B01L 9/02

(54) **MODULARE ABZUGSVORRICHTUNG**
MODULAR TRIGGER DEVICE
DISPOSITIF D'ÉVACUATION MODULAIRE

(30) Priorität: 07.02.2014 DE 102014202271
(43) Veröffentlichungstag der Anmeldung: 14.12.2016
(73) Patentinhaber: Lab-Concept GmbH, 87437 Kempten (Allgäu) (DE)
(72) Erfinder: Kreuzer, Konrad, 87493 Lauben (DE)
(74) Vertreter: Kiwit, Benedikt
(86) Internationale Anmeldenummer: PCT/EP2015/051788
(87) Internationale Veröffentlichungsnummer: WO 2015/117882

(56) Entgegenhaltungen:
- DE-U1-202009 006 785
- US-A- 5 487 768

## Beschreibung

### 1. Gebiet der Erfindung

Die vorliegende Erfindung betrifft eine modulare Abzugsvorrichtung, insbesondere für Laborbereiche.

### 2. Hintergrund

Aus dem Stand der Technik sind Abzugsvorrichtungen, insbesondere für Laborbereiche seit langem bekannt, diese werden insbesondere in der Norm DIN EN 14175 (vergleiche dort die Abschnitte 1 - 7) behandelt. Abzugsvorrichtungen sollen dabei eine sichere Arbeitsplatzumgebung für Naturwissenschaftler, Ingenieure und Mediziner, die in Laboratorien mit gefährlichen/bedenklichen Stoffen tätig sind, bereitstellen.

Üblicherweise werden Abzugsvorrichtungen an vorhandene Entlüftungseinheiten angeschlossen, um Luft aus einen durch die Abzugsvorrichtung umschlossenen Innenraum abzusaugen. Darüber hinaus werden Abzugsvorrichtungen mit verschiedenen Anschlüssen versehen, beispielsweise um flüssige und/oder gasförmige Medien an oder in die Abzugsvorrichtung zu führen. Bekannte Abzugsvorrichtungen sind dabei oftmals mehr als 500 kg schwer und haben üblicherweise eine Höhe von mehr als 2,7 m. Nach der Norm DIN EN 14175 sollen Abzugsvorrichtungen dabei eine Eingriffsmöglichkeit (beispielsweise durch ein vertikal verschiebbares Frontfenster) mit einer Mindestöffnungshöhe von 1,8 m aufweisen, wobei diese Eingriffsmöglichkeit wiederum vollständig verschlossen werden können muss.

Abzugsvorrichtungen aus dem Stand der Technik werden üblicherweise aus schweren Platten (insbesondere aus Spanplatten) hergestellt, in Einzelteilen zu den entsprechenden Einsatzorten verbracht und dort mehr oder weniger einmalig stationär aufgebaut. Für Aufbau und Anschluss derartiger Abzugsvorrichtung werden üblicherweise etwa zehn Montagestunden vor Ort benötigt. Üblicherweise werden für Aufbau und Anschluss bekannter Abzugsvorrichtungen Handwerker verschiedener Fachrichtungen benötigt, wie etwa einen Schreiner, einen Elektriker, einen Installateure und einen Servicetechniker. Dabei werden die Abzugsvorrichtungen üblicherweise in Einzelteilen an den Installationsort geliefert, so dass nicht nur der Zusammenbau bekannter Abzugsvorrichtungen aufwendig ist, sondern auch deren Transport.

Während des Einsatzes der Abzugsvorrichtung erfolgt eine Bedienung dieser entweder über seitlich an der Abzugsvorrichtung angebrachten Bedienelementen (z.B. Schalter, Steckdosen, Armaturen, Medienkanäle, etc.) bzw. über Bedienelemente, die unterhalb einer Tischplatte vorgesehen sind, auf der die Abzugsvorrichtung montiert wurde. Dabei werden oftmals Zwischenwandungen vorgesehen, in der die Bedienelemente angeordnet sind. Dadurch ergibt sich bei einem nebeneinander Anordnen von zwei Abzugsvorrichtungen dazwischen eine relativ breite Struktur mit vier Wänden. Dementsprechend benötigt eine derartige Anordnung von zwei oder mehreren Abzugsvorrichtung nebeneinander eine dementsprechend große Aufstellfläche.

Werden demgegenüber die Bedienelemente unterhalb eines Tisches vorgesehen, auf der die Abzugsvorrichtung oft angeordnet wird, so werden üblicherweise sowohl im unteren Bereich der Abzugsvorrichtung, wie auch am Oberteil der Abzugsvorrichtung entsprechende Installationen angeordnet. Solche Installationen erschweren dabei insbesondere den Transport und die Montage einer der Abzugsvorrichtung.

In den letzten Jahren hat sich die Tätigkeit in Laboratorien stark verändert, insbesondere gibt es mittlerweile eine Vielzahl relativ kurzzeitiger Projekte, die es notwendig machen entsprechende Laborarbeitsplätze schnell auf- und abbauen zu können, wobei auch eine Modifikation schnell erfolgen können soll. Darüber hinaus wird an modernen Abzugsvorrichtungen sowohl stehend als auch sitzend gearbeitet. Im Lichte dieser Anforderungen wurden im Stand der Technik modulare Vorrichtungen entwickelt, die beispielsweise in den Druckschriften US 5,487,768 A, DE 295 00 607 U1 sowie DE 20 2009 006785 U1 offenbart sind. Dabei betrifft die US 5,487,768 A einen Isolator, der ein Arbeiten unter Reinraumbedingungen ermöglichen soll. Dieser Isolator ist keine Abzugsvorrichtung im Sinne der vorliegenden Erfindung, sondern eine mit hoch reiner Luft belüftete, teilweise umschlossene Arbeitsfläche. Ein mehrstufiges gestaffeltes Filtersystem sorgt für die Reinheit der Belüftungsluft im Bereich der Arbeitsfläche, dessen Form für ein definiertes stabiles Luft-Strömungsprofil über und im Bereich der Arbeitsfläche. Die DE 295 00 607 U1 betrifft demgegenüber eine Tischabzugsvorrichtung, die von mehreren Seiten eingesehen und bedient werden kann. Die Tischabzugsvorrichtung umfasst jedoch keine Armaturen oder sonstige Anschlüsse und ist im Übrigen speziell für den Einsatz in Schulen oder anderer Ausbildungsstätten konzipiert. Aus der DE 20 2009 006785 U1 ist ein Abzug mit einer Abzugskammer bekannt, wobei Führungsmittel einer Führung für ein Verschließelement Düsen aufweisen, über die Luft entlang der Seitenwände in den Innenraum des Abzuges eingeblasen wird.

Ausgehend von diesem Stand der Technik stellt sich die vorliegende Erfindung die Aufgabe, eine modulare Abzugsvorrichtung anzugeben, die relativ schnell auf- und abgebaut werden kann und darüber hinaus auch einfach modifiziert werden kann. Insbesondere stellt sich die vorliegende Erfindung die Aufgabe, eine modulare Abzugsvorrichtung bereitzustellen, die eine einfache Umrüstung bzw. Nachrüstung von Zu- und Ableitungen für Prozessmedien erlaubt. Ferner soll eine Abzugsvorrichtung angegeben werden, die einen möglichst großen Innenraum im Vergleich zu ihren Außenmaßen aufweist, in Leichtbauweise bereit gestellt wird, mit weiteren modularen Abzugsvorrichtungen einfach kombinierbar ist und die in zahlreichen Abmessungen bereitgestellt werden kann.

Diese und andere Aufgaben, die beim Lesen der folgenden Beschreibung noch genannt werden oder vom Fachmann erkannt werden können, werden durch den Gegenstand der unabhängigen Ansprüche gelöst. Die abhängigen Ansprüche bilden den zentralen Gedanken der vorliegenden Erfindung in besonders vorteilhafter Weise weiter.

### 3. Ausführliche Beschreibung der Erfindung

Eine erfindungsgemäße modulare Abzugsvorrichtung, insbesondere für Laborbereiche, umfasst ein einen (Innen-)Raum umschließendes Gehäuse mit Seitenwänden und einer Deckenwand, wobei zumindest eine der Seitenwände einen Fensterschieber umfasst, wobei die Wände Profilelemente umfassen, zwischen den Plattenelemente lösbar angeordnet sind, und wobei zumindest eine Seitenwand derart ausgebildet ist, dass daran eine weitere Abzugsvorrichtung derart anordenbar ist, dass sich ein von den zwei Abzugsvorrichtungen umschlossener (Innen-)Raum ergibt.

Mit anderen Worten schlägt die vorliegende Erfindung vor, die Wände einer erfindungsgemäßen Abzugsvorrichtung mit Hilfe von Profilelementen, insbesondere mit Hilfe von Hohlprofilelementen (insbesondere mit Hilfe von Aluminiumhohlprofilen) bereitzustellen, die Haltemittel (z.B. Klemmverbindungen, Klipsverbindungen, etc.) zum Halten der zwischen den Profilelementen angeordneten Plattenelementen umfassen.

Die Plattenelemente können dabei aus Glas-, Span- oder Blechplatten bereitgestellt werden. Die Plattenelemente sind dabei lösbar an den Profilelementen angeordnet, um auf einfache Weise ein modulares Anordnen von wenigstens zwei Abzugsvorrichtungen zu ermöglichen, d.h. bei einer Anordnung von wenigstens zwei Abzugsvorrichtungen kann das zwischen den zwei Abzugsvorrichtungen befindliche Plattenelement bzw. die beiden Plattenelemente entfernt werden, so dass sich ein von zwei Abzugsvorrichtungen umschlossener Raum ergibt.

Der Einsatz von Glas- bzw. transparenten Platten wird dabei besonders bevorzugt, da dadurch keine *"optische"* Raumteilung erfolgt, sondern ein im Gesamteindruck weiterhin einheitlicher Raum vorliegt, wie dies insbesondere in Großraumlaboratorien gewünscht ist. Wird die Absaugvorrichtung als Arbeitsplatz für Laboratorien verwendet, müssen die Plattenelemente darüber hinaus noch weiteren Anforderungen genügen. Bei Verwendung von chemisch aggressiven/ätzenden Stoffen in der Abzugsvorrichtung müssen die Plattenelemente entsprechend chemikalienbeständig sein. Bei Verwendung von brennbaren Stoffen sollen die Plattenelemente grundsätzlich nicht bzw. nur schwer brennbar sein und bei einer möglichen Verpuffung nicht zersplittern. Bei vielen Versuchen ist es darüber hinaus vorteilhaft, wenn die Platten transparent ausgebildet sein. Bei anderen Versuchen sind Eingriffsöffnungen oder Kabeldurchführungen von Vorteil.

Generell ist es von Vorteil, wenn die Plattenelemente möglichst leicht ausgebildet sind, um das Gewicht der gesamten Konstruktion möglichst niedrig zu halten. Die Plattenelemente der Abzugsvorrichtung sollten daher nicht als konstruktive oder tragende Bestandteile der Abzugsvorrichtung ausgebildet sein. Aus diesem Grund ist vorteilhaft, dass die Plattenelemente im Betrieb leicht austauschbar sind, so dass die Plattenelemente bzw. die Abzugsvorrichtung an die jeweilige Betriebssituation angepasst werden können bzw. kann. Im Übrigen werden dadurch Reparaturen durch einen Austausch der Plattenelemente vereinfacht. Je nach Anwendungsfall bzw. Betriebssituation können die Plattenelemente daher aus Ein- oder Mehrscheibensicherheitsglas, durchsichtigen oder undurchsichtigen Kunststoffplatten, Aluminium- oder Stahlplatten, Mehrkomponenten- oder Mehrlagenmaterialien und/oder Keramikplatten bereitgestellt werden.

Vorzugsweise erfolgt die Absaugung dabei vollständig bzw. im Wesentlichen vollständig über die Deckenwand, so dass keine Absaugplatten oder Absaugkanäle benötigt werden.

Darüber hinaus können auch mehr als zwei Abzugsvorrichtungen nebeneinander oder hintereinander angeordnet werden, wobei entsprechende dazwischen liegende Plattenelemente entfernt werden können, so dass sich ein entsprechend großer umschlossener Raum ergibt. Alternativ besteht auch die Möglichkeit, die lösbaren Plattenelemente zwischen zwei benachbarten Abzugsvorrichtungen nicht zu entfernen, so dass sich eine Gesamtanordnung mit mehreren umschlossenen Räumen ergibt.

Vorzugsweise ist an zumindest einer Seitenwand eine mehrteilige Profilanordnung vorgesehen, um zumindest einen vertikalen Kanal auszubilden, der zur Aufnahme der Bedienelemente der Abzugsvorrichtung dient. Dabei ist eine mehrteilige Profilanordnung vorzugsweise auf der rechten, linken oder an beiden Vorderseiten der Abzugsvorrichtung vorgesehen.

Die mehrteilige Profilanordnung umfasst dabei vorzugsweise ein außenliegendes L-förmiges Profil und ein innenliegendes Hohlprofil, die mit entsprechenden Querprofilen zu einem Kanal verbunden werden können. Je nach Bedarf können die Querprofile dabei unterschiedliche Breiten aufweisen (z.B. 50, 100 oder 150 mm), so dass dadurch je nach Anwendung unterschiedlich breite, vertikale Kanäle bereitgestellt werden können. Die mehrteilige Profilanordnung ist dabei vorzugsweise aus Aluminiumprofilen bereit gestellt, die beispielsweise mittels Klammern, Klipse oder mittels Schraubverbindungen miteinander verbunden werden können.

In der Praxis werden vertikale Kanäle mit einer Breite von etwa 50 mm eingesetzt, soweit keine Einbauten (z.B. Zu- oder Ableitungen für Medien, Armaturen, Ventile, Steckdosen, Schalter, Sicherungsvorrichtungen, etc.) in den vertikalen Kanälen vorgesehen werden.

Vertikale Kanäle mit einer Breite von etwa 100 mm werden in der Praxis eingesetzt, soweit Bedienelemente in dem vertikalen Kanal aufgenommen werden sollen, wobei vertikale Kanäle mit einer Breite von etwa 150 mm zur Aufnahme von größeren Einbauelementen, wie beispielsweise Sicherungskästen, verwendet werden.

Werden beispielsweise zwei Abzugsvorrichtungen miteinander verbunden, können im Verbindungsbereich Profilanordnungen mit einer Breite von nur 50 mm verwendet werden, so dass sich ein (im Vergleich zu einer Anordnung mit zwei unabhängigen Abzugsvorrichtungen) platzsparender, preiswerter und einfacher Aufbau eines derart kombinierten Abzugsvorrichtungssystems ergibt.

Die vertikalen Kanäle, die aus mehrteiligen Profilanordnungen bereitgestellt werden und die Bedienelemente aufnehmen, können dabei in besonders vorteilhafter Weise als vormontierte Vorstücke bereitgestellt werden, so dass diese zum einen im laufenden Betrieb leicht ausgetauscht werden können bzw. eine Montage einer solchen modularen Abzugsvorrichtung sehr zeitsparend erfolgen kann.Vorteilhafterweise wird dabei für jedes Bedienelement ein eigenes Vorstück vorgesehen. Dadurch kann jeweils das Bedienelement zusammen mit dem Profilelement leicht ausgetauscht werden.

Im vorderen Bereich des vertikalen Kanals kann dabei eine Befestigung der Bedienelemente erfolgen, wobei im hinteren Bereich des Kanals noch ausreichend Raum für entsprechende Kabel- und/oder Leitungsführungen zur Verfügung steht.

Vorzugsweise werden die Kabel und Leitungen im vertikalen Kanal nach oben geführt, so dass diese oben aus dem Kanal ragen und dort mit entsprechenden Anschlüssen verbunden werden können.

Vorteilhafterweise sind die Leitungen und Kabel mit standardisierten Steckern bzw. Schnellverschlusskupplungen ausgestattet, so dass eine erfindungsgemäße modulare Abzugsvorrichtung auch diesbezüglich schnell aufgebaut und mit der notwendigen Versorgung bereitgestellt werden kann. Ferner können in den vertikalen Kanälen auch Bedienelemente für den zumindest einen Fensterschieber, entsprechende Kontrolleinrichtungen und/oder Netzteile für den zumindest einen Fensterschieber angeordnet werden.

Im oberen Bereich des zumindest einen vertikalen Kanals kann zudem eine Ventilatoranordnung versehen werden, um eine Luftströmung bereitstellen zu können. Darüber hinaus können im vertikalen Kanal Lüftungsschlitze vorgesehen werden, die in den Innenraum führen, um beispielsweise mit Hilfe der im oberen Bereich angeordneten Ventilatoranordnung Luft aus dem Innenraum der Abzugsvorrichtung Auszublasen, um beispielsweise die Luftströmung im Innenraum der Abzugsvorrichtung zu verbessern.

Die einströmende Luft verhindert dabei Verwirbelungen und Rückströmungen, welche sich sonst bilden können, insbesondere hinter den vertikalen Pfostenelementen.

Wie bereits angemerkt, ist die mehrteilige Profilanordnung derart modular aufgebaut, dass die Breite eines dadurch gebildeten vertikalen Kanals einfach geändert werden kann, indem insbesondere die Querprofile ausgetauscht werden, wobei in der Praxis insbesondere folgende Breiten der Querprofile/Kanäle eingesetzt werden:
- eine Querprofilbreite von 150 mm, um größere Einbauten (z.B. eine Sicherungsvorrichtung) aufnehmen zu können;
- eine Breite von 100 mm, um Einbauten (z.B. Armaturen, Steckdosen, etc.) aufnehmen zu können;
- eine Breite von 50 mm, soweit ein vertikaler Kanal keine oder nur kleine Einbauten aufnehmen muss;
- ein Doppelpfosten mit einer Breite von 50 mm, um damit insbesondere zwei Abzugsvorrichtungen zu verbinden und soweit keine bzw. nur kleine Einbauten im vertikalen Kanal aufgenommen werden sollen;
- ein Doppelpfosten mit einer Breite von 150 oder 200 mm, um damit insbesondere zwei Abzugsvorrichtungen zu verbinden und soweit entsprechend große Einbauten im vertikalen Kanal aufgenommen werden sollen.

Die genannten Breiten stellen dabei in der Praxis gängige Breiten dar, wobei auch andere Breiten und Kombinationen, je nach Einsatz, möglich sind.

In einer besonders bevorzugten Ausführungsform werden durch mehrteilige Profilanordnungen zwei vertikale Kanäle ausgebildet, die vorzugsweise an einer Vorderseite einer modularen Abzugsvorrichtung vorgesehen sind (d.h. links und rechts an der Vorderseite, die vorzugsweise ebenfalls den zumindest einen Fensterschieber umfasst).

Die vertikalen Kanäle sind dabei vorzugsweise etwa 1,7 m lang. Üblicherweise wird die Abzugsvorrichtung auf einem Tischgestellt angeordnet/befestigt, das in etwa eine Höhe von 0,9 m hat, so dass sich somit eine Einbauhöhe der zwei vertikalen Kanäle zwischen einer Höhe von 0,9 bis ca. 2,6 m ergibt. Vorteilhafterweise weist die Abzugsvorrichtung selbst eine Höhe von weniger als 2,0 m auf, so dass sich bei einer Montage auf einem derartigen Tischgestell, eine Gesamthöhe zwischen 2,5 und 2,8 bevorzugt von etwa 2,6 m ergibt.

Zwischen den vertikalen Kanälen werden dabei entsprechend angepasste horizontale Profilelemente (vorzugsweise zumindest zwei pro Seitenwand) angeordnet, so dass durch die Profilelemente ein stabiles flächiges Rahmenelement bereitgestellt werden kann, zwischen dem Plattenelemente (z.B. eine Glasscheibe, Span- und/oder Blechplatten, etc.) angeordnet werden können, um dadurch eine entsprechende Wand der Abzugsvorrichtung auszubilden.

Vorzugsweise werden die vertikalen Kanäle dabei mit zumindest zwei horizontal verlaufenden Profilelementen verbunden. Die Rückwand (d.h. eine der Seitenwände) wird dabei vorzugsweise aus zumindest vier Profilelementen (vorzugsweise zwei horizontal und zwei vertikal angeordnete Profilelemente) gebildet, wobei wiederum zumindest ein Plattenelement zwischen dem durch die Profilelemente gebildeten flächigen Rahmenelement (lösbar) angeordnet wird.

Vorteilhafterweise wird der zumindest eine Fensterschieber (der vorzugsweise in der Vorderwand vorgesehen ist) mittels einer elektrischen Vorrichtung bewegt, wobei diese vorzugsweise im Deckenbereich (insbesondere oberhalb des Fensterschiebers) angeordnet ist.

Üblicherweise weisen bekannte Abzugsvorrichtungen eine Fensterschieberanordnung auf, die bis zu 30 Kilogramm schwer sind, da die Fensterschieber üblicherweise mit entsprechenden Gegengewichten stabilisiert werden. Durch eine Betätigung des Fensterschiebers mittels einer elektrischen Vorrichtung, besteht die Möglichkeit, einerseits auf schwere Gegengewichte für den Fensterschieber und auch auf die üblichen Stoppeinrichtungen zu verzichten, da entsprechende Stopppunkte durch die elektrische Vorrichtung bereitgestellt werden kann.

Vorzugsweise ist der Fensterschieber mittels eines Seils oder entsprechender Riemen aufgehängt, so dass beim Hochfahren des Fensterschiebers das Seil bzw. die Riemen auf einer Rolle aufgerollt werden können. Vorzugsweise wird der Fensterschieber an zwei Scheiben mittels entsprechender Seile und Rollen gehalten, wobei die Rollen vorzugsweise mittels einer stabilisierenden Querstange miteinander verbunden sind.

Vorzugsweise weist die Abzugsvorrichtung an zumindest zwei Seitenwänden Fensterschieber auf. Dadurch besteht die Möglichkeit, dass zeitgleich zwei Personen in dem Innenraum arbeiten können.

Vorzugsweise ist an der Deckenwand eine Absaugvorrichtung angeordnet, wobei die Deckenwand großteils als gelochte Deckenplatte ausgebildet ist, um eine Luftströmung durch die Deckenwand zu ermöglichen.

Vorzugsweise ist die Deckenwand zweiteilig ausgebildet, ein hinterer Bereich der Deckenwand ist dabei als gelochte Platte ausgeführt, über der sich eine Abluftverteilkammer befindet, die mit einem entsprechenden Entlüftungssystem verbunden ist. Dieser Raum oberhalb der gelochten Platte dient dabei zum Druckausgleich, um eine gleichmäßige Strömung durch die Löcher/Perforierungen der Deckenplatte zu ermöglichen. Vorzugsweise erfolgt oberhalb der Abluftverteilkammer (insbesondere an der oberen Wand) der Anschluss an das Entlüftungssystem, wobei in diesem Bereich darüber hinaus eine Abluftregeleinrichtung (beispielsweise in Form einer regelbaren Klappenanordnung) vorgesehen werden kann. Der vordere Bereich der Deckenwand ist dabei vorzugsweise als durchsichtige Platte ausgeführt, die den Abzug nach oben gegen den Raum abdichtet und über der eine Beleuchtungseinrichtung angeordnet ist.

Die Abzugsvorrichtung weist vorteilhafterweise keine Prallwände oder andere sonst üblichen Luftführungseinrichtungen (z.B. Düseneinrichtungen) an den Seitenwänden auf, so dass die einzige Absaugung vorteilhafterweise über die gelochte Deckenplatte erfolgt. Vorteilhafterweise ist die Deckenplatte dabei zum großen Teil als gelochte Platte ausgebildet, so dass sich ein im Wesentlichen im gesamten Querschnitt der Abzugsvorrichtung zu den Seitenwänden parallel verlaufende Luftströmung ergibt (quasi als eine Art Kolbenströmung). Eine derartige parallel zu den Seitenwänden verlaufende Luftströmung weist dabei insbesondere den Vorteil auf, dass die gesamte Querschnittsfläche einer Absaugvorrichtung sicher von Schadstoffen freigehalten werden kann, und es dabei unerheblich ist, wie viele Fensterschieber der Abzugsvorrichtung geöffnet sind. Wie bereits angemerkt, kann dadurch auf die sonst üblichen Doppelwandkonstruktionen mittels entsprechender Prallwände verzichtet werden, die oftmals im Bereich der Rückwand vorgesehen sind und bei denen eine Absaugung der Luft über diese Prallwand erfolgt. Demgegenüber kann bei der vorliegend vorgeschlagenen Anordnung der Absaugvorrichtung jede Seitenwand mit einem entsprechenden Fensterschieber ausgestattet werden (d.h. auch die Rückwand kann mit einem durchsichtigen Plattenelement ausgebildet werden, so dass der Innenraum auch von der Rückwand her einsehbar ist). Auch besteht dadurch die Möglichkeit, diese sonst als Rückwand genutzte Seitenwand zur Verbindung mit einer weiteren Abzugsvorrichtung vorzusehen. Darüber hinaus wird durch eine derartige Strömungsführung die mittlere Verweilzeit der Schadstoffe im Innenraum verkürzt, im Vergleich zur sonst üblichen walzenförmigen Luftströmungsführungen.

Vorteilhafterweise sind die Plattenelemente aller Seitenwände aus durchsichtigen Platten (beispielsweise aus Sicherheitsglas oder einer entsprechenden Kunststoffverbindung) bereitgestellt. Dadurch besteht die Möglichkeit, die Abzugsvorrichtung von allen Seiten her einzusehen, wobei mittels entsprechender Zugriffsöffnungen (beispielsweise weiterer Fensterschieber oder entsprechender Eingriffsvorrichtungen) von allen Seiten her im Innenraum der Abzugsvorrichtung gearbeitet werden kann.

Ferner ist es bevorzugt, dass an der Abzugsvorrichtung zumindest Greifvorrichtungen vorgesehen sind, um dadurch ein Tragen der Abzugsvorrichtungen zu erleichtern. Die Greifbereiche können dabei beispielsweise mittels ausziehbarer Stangen oder mittels entsprechender Griffe bereitgestellt werden.

Vorteilhafterweise ist die Abzugsvorrichtung (insbesondere der untere Bereich der Abzugsvorrichtung) derart angepasst, um auf einem Tisch- oder Fußgestell montiert zu werden. Dies kann beispielsweise mittels entsprechender Verbindungsmöglichkeit (z.B. Klips- oder Schraubverbindungen), beispielsweise an den mehrteiligen Profilanordnungen, bereitgestellt werden.

Vorteilhafterweise sind Anschlüsse, insbesondere elektrische und/oder mechanische oberhalb der Deckenwand vorgesehen, die vorzugsweise als steckbare Anschlüsse ausgebildet sind.

Weiterhin ist es von Vorteil, wenn in zumindest einer Seitenwand zumindest ein Medienkanal vorgesehen ist. Derartige Medien- und Entnahmekanäle umfassen dabei verschraubte Aluminiumprofile, die in den Seitenwänden angeordnet werden können. Diese Kanäle haben üblicherweise einen demontierbaren Frontdeckel, in denen Steckdosen und/oder Armaturen vorgesehen werden können. Derartige Zusatzkanäle erleichtern die Bedienung von größeren Einheiten, wobei derartige Kanäle auch nachträglich eingesetzt werden können. Dabei müssen lediglich die Plattenelemente entfernt, entsprechend angepasst und zusammen mit den dazwischen anordenbaren Kanälen wieder in das Rahmenelement eingesetzt werden.

Die Medienkanäle können dabei sowohl horizontal als auch vertikal in den vorhandenen Seitenwänden vorgesehen werden. Vorzugsweise werden die Medienkanäle dabei in die bereits vorhandenen Profilelemente bzw. in die bereits vorhandenen Profilanordnungen eingebaut. Gegebenenfalls können hierfür allerdings auch neue Profilelemente bzw. Profilanordnungen vorgesehen werden.

Die Bedienelemente der Abzugsvorrichtung werden vorzugsweise in den mehrteiligen Profilanordnungen an deren Vorderseiten angeordnet. Auch können Einheiten zur automatischen/ferngesteuerten Entnahme von Medien oder Steckdosen in den Medienkanälen eingebaut werden. Derart können größere Einheiten sicher erschlossen und bedient werden.

Vorteilhafterweise ist die Abzugsvorrichtung derart ausgebildet (d.h. insbesondere die einzelnen Längen der Profilelemente und der Plattenelemente), dass diese im zerlegten Zustand auf einer Europalette angeordnet und transportiert werden können.

Mit der vorliegenden erfindungsgemäßen modularen Abzugsvorrichtung können vorzugsweise folgende (Haupt-)Baugruppen gebildet werden:
- ein Vorderteil, umfassend die mehrteiligen Pfostenanordnungen, zur Ausbildung von beispielsweise zwei vertikalen Kanälen, einen Fensterschieber mit elektrischer Antriebseinheit und entsprechender Seilrollen, einer im oberen Bereich angeordneten Lampe, ein oberes Fenster sowie entsprechende Wartungsklappen, sowie die in den vertikalen Kanälen angeordnete Bedienelemente; vorteilhafterweise ist das Vorderteil vormontiert und weist Abmessungen von ca. 1,5 m × 1,5 m x, 0,25 m auf (um dadurch eine Abzugsvorrichtung mit einer typischen Breite von ca. 1,5 m bereitstellen zu können);
- eine Deckeneinheit mit einer Abluftvorrichtung, umfassend entsprechender Anschlüsse und Reglereinheiten;
- zerlegte Seitenwänden, optionale Unterbauten, Tischgestelle und Tischplatten.

Die modulare Abzugsvorrichtung kann somit einfach transportiert und montiert werden, wobei es insbesondere bevorzugt ist, dass die oben genannten Teile bzw. Baugruppen derart dimensioniert sind, dass diese auf einer Europalette transportiert werden können. Bedingt durch die vergleichsweise geringe Höhe der Abzugsvorrichtung kann eine mit entsprechenden Baugruppen der Abzugsvorrichtung beladene Europalette gut durch übliche Türen und in üblichen Liften transportiert werden. Nachdem die jeweiligen Baugruppen nicht besonders schwer sind, können diese gegebenenfalls auch von nur einem Monteur aufgebaut werden.

Bei einer Montage wird die Abzugsvorrichtung mit einer Hebevorrichtung (beispielsweise einem Seilzug) hochgehoben, so dass ein Tischgestellt bzw. vier Füße an der Abzugsvorrichtung angeordnet werden können. Anschließend kann die Abzugsvorrichtung abgesenkt und entsprechend nivelliert werden. Nach Anschluss an die technischen Versorgungseinrichtungen können noch optionale Einbauten vorgesehen werden.

Bei einer Demontage wird zunächst der optionale Unterbau ausgebaut, die entsprechenden Versorgungsanschlüsse demontiert, das Oberteil bzw. die Abzugsvorrichtungen angehoben und die Füße bzw. das Tischgestell demontiert.

Darüber hinaus besteht aufgrund des modularen Aufbaus der Abzugsvorrichtung die Möglichkeit während des Laborbetriebs weitere Seitenkanäle und/oder Medienkanäle einzubauen, weitere Bedienelemente in den vertikalen Kanälen anzuordnen, weitere Abzugsvorrichtungen an bereits bestehenden Abzugsvorrichtungen zu montieren etc.

Eine Abzugsvorrichtung wird dabei mit in der Praxis typischen Breiten zwischen 1,2 und 2,4 m bereitgestellt, und dabei bevorzugt in 0,3 m *"Sprüngen",* d.h. in Breiten von 1,2 m, 1,5 m, 1,8 m, 2,1 m und 2,4 m, wobei aufgrund des modularen Aufbaus auch andere Breiten oder Dimensionierungen einfach bereitgestellt werden können, indem beispielsweise die Profilelemente bzw. die Plattenelemente entsprechend angepasst bzw. ausgewählt werden.

Die Erfindung betrifft ferner ein Abzugsvorrichtungssystem, umfassend zumindest zwei der oben beschriebenen Abzugsvorrichtungen. Bei einer derartigen Anordnung zweier Abzugsvorrichtungen wurden dabei die zwischen den Abzugsvorrichtungen angeordneten lösbaren Plattenelemente entfernt.

### 4. Beschreibung von bevorzugten Ausführungsformen

Nachfolgend wird eine detaillierte Beschreibung der Figuren gegeben. Darin zeigt:
- **Figur 1**: eine schematische Vorderansicht einer ersten Ausführungsform einer Abzugsvorrichtung;
- **Figur 2**: eine Vorderansicht von zwei alternativ ausgebildeten Abzugsvorrichtungen;
- **Figur 3**: zwei Abzugsvorrichtungen, die jeweils an einer Seitenwand miteinander verbunden sind;
- **Figur 4**: eine schematische Schnittansicht, der Abzugsvorrichtung aus Figur **1**;
- **Figur 5**: eine schematische Schnittansicht zweier verbundener Abzugsvorrichtungen;
- **Figur 6**: eine erste Querschnittsansicht in Höhe des elektrischen Fensterschieberantriebs und eine zweite Querschnittsansicht in Höhe der gelochten Deckenwand;
- **Figur 7**: eine Querschnittsansicht in Arbeitsraumhöhe;
- **Figur 8**: eine Querschnittsansicht einer Anordnung von zwei Abzugsvorrichtungen;
- **Figur 9**: eine weitere Querschnittsansicht zweier verbundener Abzugsvorrichtungen;
- **Figur 10**: verschiedene Querschnittsansichten von vertikalen Kanälen, gebildet durch mehrteilige Profilanordnungen;
- **Figur 11**: eine Querschnittsansicht eines vertikalen Kanals mit einem darin angeordneten Ventil;
- **Figur 12**: eine Querschnittsansicht eines vertikalen Kanals, mit einer darin angeordneten Sicherungsvorrichtung.

Figur 1 zeigt eine Vorderansicht einer ersten modulare Abzugsvorrichtung 100, die auf einem Tischgestell 110 angeordnet ist. Oberhalb der Abzugsvorrichtung 100 ist eine Absaugvorrichtung 120 an der Abzugsvorrichtung 100 angeordnet.

Die Abzugsvorrichtung 100 ist aus mehrteiligen vertikalen Profilelementen 130, die vom Tischgestell 110 bis einschließlich zur Absaugvorrichtung 120 verlaufen und entsprechend horizontal angeordneter Profilelemente 140 bereitgestellt.

Wie in Figur 1 zu erkennen ist, umfasst die gezeigte Vorderseite der Abzugsvorrichtung 100 einen Fensterschieber 150. Im Tischgestell 110 ist ferner ein optionaler Einschub 160 zur Aufnahme weiterer Anschlüsse und Bedienelement vorgesehen.

Figur 2 zeigt zwei weitere Ausführungsformen erfindungsgemäßer Abzugsvorrichtungen 100^{I} und 100^{II}. Die links gezeigte Abzugsvorrichtung 100^{I} weist dabei eine mehrteilige Profilanordnung 130^{I} auf, mit der ein vertikaler Kanal ausgebildet wurde und in dem verschiedene Bedienelemente (z.B. Stecker, Schalter, Zu- und Ableitungen, etc.) aufgenommen sind. Die rechts gezeigte Abzugsvorrichtung 100^{II} unterscheidet sich dabei dadurch, dass diese an beiden Seiten der Vorderseite entsprechende mehrteilige Profilanordnungen 130^{II} umfasst. Hierbei ist es vorteilhaft dass jedes Bedienelement in einem separaten, austauschbaren Profilelementteil bzw. -stück eingebaut wird.

Figur 3 zeigt zwei modulare Abzugsvorrichtungen 100^{III}, 100^{IV}, die miteinander verbunden sind. Die Abzugsvorrichtungen 100^{III}, 100^{IV} sind dabei an jeweils einer ihrer Seitenwände miteinander verbunden, wobei an diesen Seitenwänden Profilelement verwendet wurden, die keine vertikalen Kanäle ausbildet. Wie gezeigt, umfassen die Abzugsvorrichtungen 100^{III}, 100^{IV} an ihren jeweils außenliegenden Seitenwänden jeweils mehrteilige Profilanordnungen 130^{III}, 130^{IV}, die entsprechende vertikale Kanäle ausbildet und entsprechende Bedienelemente aufnehmen.

Figur 4 zeigt einen Querschnitt einer Abzugsvorrichtung 100^{V}**.** Wie in Figur 4 zu erkennen, ist oberhalb einer Deckenwand 180^{V} der Abzugsvorrichtung 100^{V} eine Absaugvorrichtung 120^{V} angeordnet. Die Deckenwand 180^{V} ist dabei in dem Bereich unterhalb einer Absaugkammer 190^{V} als gelochte (Decken-)Platte ausgebildet. In dem zur Vorderseite hin weisenden Bereich der Deckenwand 180^{V} ist eine Beleuchtungsanordnung 200^{V} vorgesehen, wobei die Deckenwand 180^{V} in diesem Bereich transparent ausgebildet ist, um dadurch eine Beleuchtung eines Innenraums 210^{V} der Abzugsvorrichtung 100^{V} zu ermöglichen. Im vorderen Bereich weist die Abzugsvorrichtung 100^{V} ferner einen Fensterschieber 150^{V} auf, der durch eine elektrische Antriebsvorrichtung 220^{V} geöffnet und geschlossen werden kann.

Figur 5 zeigt eine Querschnittsansicht zweier modularer Abzugsvorrichtungen 100^{VI}, 100^{VII}, die an ihren jeweiligen Rückwänden miteinander verbunden sind. Wie in Figur 5 zu erkennen, umfassen die Abzugsvorrichtungen 100^{VI}, 100^{VII} jeweils Fensterschieber 150^{VI}, 150^{VII}, so dass mit dieser Anordnung zwei Bediener in den Innenraum der Abzugsvorrichtungen greifen können. In Figur 5 ist mittels entsprechender Strömungspfeile der Strömungsverlauf bei geöffneten Fensterschiebern 150^{VI}, 150^{VII} angedeutet. Durch die relativ großflächigen gelochten Deckenwände 180^{VI}, 180^{VII} wird ein im Wesentlichen zu den Seitenwänden paralleler Strömungsverlauf bereitgestellt, so dass auch bei geöffneten Fensterschiebern 150^{VI}, 150^{VII} keine Gefahr besteht, dass kontaminierte Innenluft nach außen gelangt.

Oberhalb der gelochten (Decken-)Platten befindet sich auch in diesem Ausführungsbeispiel jeweils eine Absaugkammer (Unterdruckkammer) 190^{VI}, 190^{VII}, welche einen Druckausgleich herstellen und dafür sorgen, dass die Strömung gleichmäßig durch die gelochten (Decken-)platten erfolgt. Der Anschluss an das technische Entlüftungssystem erfolgt dabei vorzugsweise über einen Stutzen 125^{V}, der vorzugsweise eine Regeleinheit zur Steuerung der Absaugluftmenge mit entsprechenden Klappenanordnung 126^{V} umfasst (vgl. Figur 4).

Die Strömung in den Innenraum kann dabei durch Stützstrahlen unterstützt werden, die aus den Profilen 240 (vgl. Figur 10) ausgeleitet werden können. Damit werden mögliche Rückströmungen, Verwirbelungen etc. im Wesentlichen verhindert. Diese Stützstrahlen weisen vorzugsweise eine Strömungsgeschwindigkeit von 1 bis 2 m/s auf.

Figur 6 zeigt zwei Querschnittsansichten der Abzugsvorrichtung aus Figur 4, wobei die erste obere Querschnittsansicht eine Querschnittsanischt in Höhe der elektrischen Hebevorrichtung 220^{V} ist, in der gezeigt wird, wie ein entsprechender Seilzug auf einer Querstange aufgerollt werden kann. Die in Figur 6 gezeigte untere Querschnittsansicht, ist eine Querschnittsansicht in Höhe der Deckenwand 180^{V}, wobei in dieser Ansicht die Ausbildung der Deckenwand 180^{V} als (großteils) gelochte Deckenplatte erkennbar ist.

Vorzugsweise ist die Deckenplatte dabei im gesamten Bereich des Innenraums gelocht ausgebildet. Vorzugsweise lediglich im vorderen Bereich, an dem die Beleuchtung vorgesehen ist, ist die Deckenplatte nicht gelocht ausgebildet. Durch eine derartige Ausbildung der Deckenplatte wird eine im Wesentlichen gleichmäßige Strömung nach oben erreicht.

Figur 7 zeigt eine Querschnittsansicht der Abzugsvorrichtung aus Figur 4 in Höhe des Innenraums 210^{V}, wobei in Figur 7 gut zu erkennen ist, wie die mehrteiligen Profilanordnungen 130^{V} die vertikalen Kanäle ausbilden.

Figur 8 zeigt eine Querschnitsansicht zweier verbundener Abzugsvorrichtungen 100^{VIII}, 100^{IX}, die mehrteilige Profilanordnungen sowohl an ihrem Verbindungsbereich, als auch an ihren jeweilig gegenüberliegenden Seitenwänden aufweisen.

Figur 9 zeigt eine Querschnittsansicht zweier verbundener Abzugsvorrichtungen 100^{X}, 100^{XI}, wobei im Verbindungsbereich der zwei Abzugsvorrichtungen 100^{X}, 100^{XI} keine mehrteiligen Profilanordnungen vorgesehen sind, sondern nur an ihren jeweils gegenüber liegenden Außenseiten.

Figur 10 zeigt drei verschiedene Ausführungsformen der mehrteiligen Profilanordnungen 130, die unterschiedliche Breiten aufweisen.

Die mehrteilige Profilanordnung 130 umfasst dabei jeweils ein außenliegendes im Wesentlichen L-förmiges Profil 230 und ein innenliegendes Hohlprofil 240, die mit entsprechenden Querprofilen 250 zu einem Kanal verbunden werden können, wobei auf der dem Innenraum zugewanden Seite jeweils ein zusätzliches Abschlussprofil 310 vorgesehen ist. Vorzugsweise weist das Hohlprofil 240 eine hintere Luftkammer 300 auf und ferner Öffnungen zum Innenraum, um durch diese die Stützstrahlen zur *"Stabilisierung"* der Strömung einbringen zu können. Die Luftversorgung erfolgt dabei vorzugsweise über Ventilatoren 340 (vgl. Figur 4), welche im oberen Bereich der Profilanordnung vorgesehen werden können. Die Teile der Profilanordnung sind hierzu vorzugsweise alle oder gruppenweise strömungstechnisch miteinander verbunden. Im Falle einer gruppenweisen Anordnung bzw. einzeln vorgesehener Profilelement sind diese vorzugsweise jeweils mit einem eigenen oder einem gruppenübergreifenden Ventilator versehen.

Je nach Bedarf können die Querprofile dabei unterschiedliche Breiten aufweisen (z.B. 50, 100 oder 150 mm), so dass dadurch je nach Anwendung unterschiedlich breite, vertikale Kanäle bereitgestellt werden können. Die mehrteilige Profilanordnung 130 ist dabei vorzugsweise aus Aluminiumprofilen bereitgestellt, die beispielsweise mittels Klammern, Klipse oder mittels Schraubverbindungen miteinander verbunden werden können.

In der Praxis werden vertikale Kanäle mit einer Breite von etwa 50 mm eingesetzt, soweit keine Einbauten (z.B. Zu- oder Ableitungen für Medien, Armaturen, Ventile, Steckdosen, Schalter, Sicherungsvorrichtungen, etc.) in den vertikalen Kanälen vorgesehen werden. Vertikale Kanäle mit einer Breite von etwa 100 mm werden in der Praxis eingesetzt, soweit Bedienelemente in dem vertikalen Kanal aufgenommen werden sollen, wobei vertikale Kanäle mit einer Breite von etwa 150 mm zur Aufnahme von größeren Einbauelementen, wie beispielsweise Sicherungskästen, verwendet werden. Werden beispielsweise zwei Abzugsvorrichtungen miteinander verbunden, können im Verbindungsbereich Profilanordnungen mit einer Breite von nur 50 mm verwendet werden, so dass sich ein (im Vergleich zu einer Anordnung mit zwei unabhängigen Abzugsvorrichtungen) platzsparender, preiswerter und einfacher Aufbau eines derart kombinierten Abzugsvorrichtungssystems ergibt.

Figur 11 zeigt eine mehrteilige Profilanordnung 130, wobei in dem dadurch gebildeten vertikalen Kanal eine Anschlussanordnung 260 (beispielsweise eine Ventilanschlussanordnung) aufgenommen ist. Figur 12 zeigt eine alternative Ausführungsform einer mehrteiligen Profilanordnung 130 zur Bildung eines vertikalen Kanals, wobei in diesem vertikalen Kanal eine Sicherungseinrichtung 270 aufgenommen ist.

Die vorliegende Erfindung ist nicht auf die vorhergehenden Ausführungsbeispiele beschränkt, solange sie vom Gegenstand der folgenden Ansprüche umfasst ist. Ferner sind die vorhergehenden Ausführungsbeispiele in beliebiger Weise mit- und untereinander kombinierbar, solange sie vom Gegenstand der folgenden Ansprüche umfasst sind. Beispielsweise können an den Seitenwänden verschiedene mehrteilige Profilanordnungen zur Bildung von vertikalen Kanälen vorgesehen werden oder verschiedene Kombinationsmöglichkeiten von Abzugsvorrichtungen vorgesehen werden.

## Patentansprüche

1. Modulare Abzugsvorrichtung (100), insbesondere für Laborbereiche, umfassend ein einen Raum (210) umschließendes Gehäuse mit Seitenwänden und einer Deckenwand, wobei zumindest eine der Seitenwände einen Fensterschieber (150) umfasst, wobei die Wände Profilelemente (130, 140) umfassen, zwischen denen Plattenelemente lösbar angeordnet sind, wobei zumindest eines der Profilelemente (130, 140) als mehrteilige Profilanordnung (130) ausgebildet ist, um einen Kanal auszubilden, der zur Aufnahme von Bedienelementen der Abzugsvorrichtung (100) dient, und wobei zumindest eine Seitenwand derart ausgebildet ist, dass daran eine weitere Abzugsvorrichtung (100) derart anordenbar ist, dass sich ein von den zwei Abzugsvorrichtungen (100) umschlossener Raum (210) ergibt.

2. Abzugsvorrichtung (100) nach Anspruch 1, wobei der Fensterschieber (150) mittels einer elektrischen Vorrichtung (220) bewegt wird, die vorzugsweise im Deckenbereich angeordnet ist, und/oder
wobei der Fensterschieber (150) nicht durch Gegengewichte beaufschlagt ist, und/oder
wobei am Fensterschieber (150) keine mechanischen Stopper angeordnet sind,
wobei die elektrische Vorrichtung (220) vorzugsweise Mittel zur Bestimmung der Vertikalposition des Fensterschiebers (150) umfasst.

3. Abzugsvorrichtung (100) nach einem der vorhergehenden Ansprüche, wobei an zumindest zwei Seitenwänden Fensterschieber (150) bzw. verschließbare Fensteröffnungen vorgesehen sind.

4. Abzugsvorrichtung (100) nach einem der vorhergehenden Ansprüche, wobei die Seitenwände aus Plattenelementen bereitgestellt sind, die vorzugsweise als nichttragende Bauteile ausgebildet sind, so dass diese separat ausgetauscht werden können, um die Abzugsvorrichtung im laufenden Betrieb an die jeweiligen Betriebsbedingungen anpassen zu können, wobei die Plattenelemente vorzugsweise aus folgenden bzw. einer Kombination folgender Materialien bereitgestellt sind: Ein- oder Mehrscheibensicherheitsglas, durchsichtigen oder undurchsichtigen Kunststoffplatten, Aluminium- oder Stahlplatten, Mehrkomponenten- oder Mehrlagenmaterialien und/oder Keramikplatten bereitgestellt werden.

5. Abzugsvorrichtung (100) nach einem der vorhergehenden Ansprüche,
wobei an der Deckenwand (180) eine Absaugvorrichtung (120) angeordnet ist, wobei die Deckenwand (180) zum größten Teil als gelochte Deckenplatte ausgebildet ist, welche mit einem Abluftsystem verbunden werden kann, um als Absaugung zu dienen,
wobei oberhalb der gelochten Deckenwand vorzugsweise eine Absaugkammer bzw. Unterdruckkammer (190) vorgesehen ist.

6. Abzugsvorrichtung (100) nach einem der vorhergehenden Ansprüchen, wobei die Abzugsvorrichtung (100) eine Regeleinrichtung (126) zur Steuerung der Luftmenge umfasst, die durch die Abzugsvorrichtung (100) abgesaugt wird, wobei die Regeleinrichtung (126) vorzugsweise in einer Stutzenanordnung (125) zur Verbindung der Abzugsvorrichtung (100) mit einem Abluftsystem vorgesehen ist, und wobei die Regeleinrichtung (126) vorzugsweise eine ansteuerbare Klappenanordnung zur Begrenzung der Abluftmenge umfasst.

7. Abzugsvorrichtung (100) nach einem der Ansprüche **5** oder 6, wobei außer der Absaugung über die Deckenplatte keine weiteren Absaugungen, insbesondere in Seiten oder Rückwänden vorgesehen sind.

8. Abzugsvorrichtung (100) nach einem der vorhergehenden Ansprüche, wobei in den Profilelementen Öffnungen vorgesehen sind, um Stützstrahlen (400) aus den Profilelementen zu führen und dadurch die Lufteinführung in den Innenraum und die Strömungsführung zu beeinflussen.

9. Abzugsvorrichtung (100) nach einem der vorhergehenden Ansprüche, wobei die Abzugsvorrichtung (100) an zumindest einer Seitenwand von außen abnehmbare Profilelemente umfasst, um korrespondierende Entnahmestellen auszubilden.

10. Abzugsvorrichtung (100) nach einem der vorhergehenden Ansprüche, wobei an der Abzugsvorrichtung (100) zumindest zwei Greifbereiche vorgesehen sind.

11. Abzugsvorrichtung (100) nach einem der vorhergehenden Ansprüche,
wobei die Abzugsvorrichtung (100) angepasst ist, um auf einem Fußgestell (110) montiert zu werden, und/oder
wobei die Abzugsvorrichtung (100) eine Höhe von weniger als 2.6 m , vorzugsweise eine Höhe von weniger als 2.0 m aufweist, und/oder
wobei die Abzugsvorrichtung (100) montiert auf einem Fußgestell (110) insgesamt eine Höhe zwischen 2,5 und 2,8 m, bevorzugt von etwa 2,6 m aufweist.

12. Abzugsvorrichtung (100) nach einem der vorhergehenden Ansprüche, wobei Anschlüsse, insbesondere elektrische und mechanische Anschlüsse, oberhalb der Deckenwand (180) vorgesehen sind, die vorzugsweise als steckbare Anschlüsse ausgebildet sind.

13. Abzugsvorrichtung (100) nach einem der vorhergehenden Ansprüche, wobei in zumindest einer Seitenwand, vorzugsweise in einem Profilelement, zumindest ein Medienkanal vorgesehen ist.

14. Abzugsvorrichtung (100) nach einem der vorhergehenden Ansprüche, wobei die Abzugsvorrichtung (100) derart ausgebildet ist, dass diese im zerlegten Zustand auf einer Europalette transportiert werden kann.

15. Abzugsvorrichtungssystem, umfassend zumindest zwei Abzugsvorrichtungen (100) nach einem der Ansprüche 1 bis 14, wobei die Abzugsvorrichtungen (100) an zwei benachbarten Seitenwänden miteinander verbunden sind, so dass sich ein von den zumindest zwei Abzugsvorrichtungen (100) umschlossener Raum (210) ergibt.

## Claims

1. Modular fume cupboard (100), in particular for laboratory regions, comprising a housing that surrounds a space (210) and has side walls and a top wall, wherein at least one of the side walls comprises a window slide (150), wherein the walls comprise profile elements (130, 140), between which plate elements are detachably arranged, wherein at least one of the profile elements (130, 140) is configured as a multi-part profile arrangement (130) in order to form a channel which serves for receiving operating elements of the fume cupboard (100), and wherein at least one side wall is configured such that a further fume cupboard (100) can be arranged thereon in such a way that a space (210) surrounded by the two fume cupboards (100) results.

2. Fume cupboard (100) according to claim 1, wherein the window slide (150) is moved by means of an electric device (220) which is preferably arranged in the top region, and/or
wherein the window slide (150) is not acted on by counterweights, and/or
wherein no mechanical stoppers are arranged on the window slide (150),
wherein the electric device (220) preferably comprises means for determining the vertical position of the window slide (150).

3. Fume cupboard (100) according to any one of the preceding claims, wherein window slides (150) or closable window openings are provided on at least two side walls.

4. Fume cupboard (100) according to any one of the preceding claims, wherein the side walls are provided from plate elements which are preferably configured as non-bearing components, such that these can be replaced separately, in order to be able to adjust the fume cupboard, in ongoing operation, to the respective operating conditions, wherein the plate elements are preferably provided from the following or a combination of the following materials: single-pane or multi-pane safety glass, transparent or opaque plastics plates, aluminium or steel plates, multi-component or multi-layer materials, and/or ceramic plates.

5. Fume cupboard (100) according to any one of the preceding claims, wherein a suction device (120) is arranged on the top wall (180), wherein the top wall (180) is formed largely as a perforated top plate which can be connected to an exhaust air system, in order to serve as a suction means, wherein preferably a suction chamber or negative pressure chamber (190) is provided above the perforated top wall.

6. Fume cupboard (100) according to any one of the preceding claims, wherein the fume cupboard (100) comprises a regulation device (126) for controlling the amount of air which is suctioned out through the fume cupboard (100), wherein the regulation device (126) is preferably provided in a port arrangement (125) for connecting the fume cupboard (100) to an exhaust air system, and wherein the regulation device (126) preferably comprises an actuatable flap arrangement for limiting the amount of exhaust air.

7. Fume cupboard (100) according to any one of claims 5 or 6, wherein apart from the suction via the top plate no further suction, in particular in side or rear walls, is provided.

8. Fume cupboard (100) according to any one of the preceding claims, wherein openings are provided in the profile elements, in order to guide support jets (400) out of the profile elements and thereby influence the introduction of air into the interior, and the flow guidance.

9. Fume cupboard (100) according to any one of the preceding claims, wherein the fume cupboard (100) comprises profile elements, removable from the outside, on at least one side wall, in order to form corresponding extraction points.

10. Fume cupboard (100) according to any one of the preceding claims, wherein at least two grip regions are provided on the fume cupboard (100).

11. Fume cupboard (100) according to any one of the preceding claims,
wherein the fume cupboard (100) is adjusted in order to be mounted on a foot stand (110), and/or
wherein the fume cupboard (100) is of a height of less than 2.6 m, preferably a height of less than 2.0 m, and/or
wherein the fume cupboard (100), mounted on a foot stand (110), is of a total height of between 2.5 and 2.8 m, preferably approximately 2.6 m.

12. Fume cupboard (100) according to any one of the preceding claims, wherein connectors, in particular electrical and mechanical connectors, are provided above the top wall (180), which connectors are preferably configured as pluggable connectors.

13. Fume cupboard (100) according to any one of the preceding claims, wherein at least one media channel is provided in at least one side wall, preferably in a profile element.

14. Fume cupboard (100) according to any one of the preceding claims, wherein the fume cupboard (100) is configured in such a way that, in the disassembled state, it can be transported on a Euro-pallet.

15. Fume cupboard system comprising at least two fume cupboards (100) according to any one of claims 1 to 14, wherein the fume cupboards (100) are interconnected at two adjacent side walls, such that a space (210) surrounded by the at least two fume cupboards (100) results.

## Revendications

1. Dispositif d'évacuation modulaire (100), en particulier pour des zones de laboratoire, comprenant un boîtier renfermant un espace (210) avec des parois latérales et une paroi supérieure, dans lequel au moins une des parois latérales comprend un curseur à fenêtre (150), dans lequel les parois comprennent des éléments profilés (130, 140), entre lesquels des éléments de plaque sont disposés de manière amovible, dans lequel au moins un des éléments profilés (130, 140) est réalisé en tant qu'ensemble profilé (130) en plusieurs parties pour réaliser un canal, qui sert à recevoir des éléments de commande du dispositif d'évacuation (100), et dans lequel au moins une paroi latérale est réalisée de telle manière qu'un autre dispositif d'évacuation (100) peut être disposé sur celle-ci de manière à obtenir un espace (210) entouré par les deux dispositifs d'évacuation (100).

2. Dispositif d'évacuation (100) selon la revendication 1, dans lequel le curseur à fenêtre (150) est déplacé au moyen d'un dispositif électrique (220), qui est disposé de préférence dans la zone supérieure, et/ou
dans lequel le curseur à fenêtre (150) n'est pas soumis à l'action de contrepoids, et/ou
dans lequel aucun système d'arrêt mécanique n'est disposé sur le curseur à fenêtre (150),
dans lequel le dispositif électrique (220) comprend de préférence des moyens pour déterminer la position verticale du curseur à fenêtre (150).

3. Dispositif d'évacuation (100) selon l'une quelconque des revendications précédentes, dans lequel des curseurs à fenêtre (150) ou des ouvertures de fenêtres refermables sont prévus sur au moins deux parois latérales.

4. Dispositif d'évacuation (100) selon l'une quelconque des revendications précédentes, dans lequel les parois latérales sont fournies à partir d'éléments de plaque, qui sont réalisés de préférence en tant que composants non porteurs de sorte que ceux-ci peuvent être remplacés séparément pour pouvoir adapter le dispositif d'évacuation lors du fonctionnement en cours aux conditions de fonctionnement concernées, dans lequel les éléments de plaque sont fournis de préférence à partir de matériaux suivants ou d'une combinaison de matériaux suivants : du verre de sécurité à vitre unique ou à vitres multiples, des plaques en matière plastique transparentes ou non transparentes, des plaques en aluminium ou en acier, des matériaux à composants multiples ou à couches multiples et/ou des plaques en céramique.

5. Dispositif d'évacuation (100) selon l'une quelconque des revendications précédentes, dans lequel un dispositif d'évacuation par aspiration (120) est disposé sur la paroi supérieure (180), dans lequel la paroi supérieure (180) est réalisée en grande partie en tant que plaque supérieure perforée, laquelle peut être assemblée à un système d'échappement de l'air pour faire office d'évacuation par aspiration, dans lequel de préférence une chambre d'évacuation par aspiration ou une chambre sous vide (190) est prévue au-dessus de la paroi supérieure perforée.

6. Dispositif d'évacuation (100) selon l'une quelconque des revendications précédentes, dans lequel le dispositif d'évacuation (100) comprend un système de régulation (126) destiné à commander la quantité d'air, qui est évacuée par aspiration par le dispositif d'évacuation (100), dans lequel le système de régulation (126) est prévu de préférence dans un ensemble de tubulures (125) destiné à assembler le dispositif d'évacuation (100) à un système d'échappement de l'air, et dans lequel le système de régulation (126) comprend de préférence un ensemble de clapet pouvant être piloté, destiné à limiter la quantité d'air d'échappement.

7. Dispositif d'évacuation (100) selon l'une quelconque des revendications 5 ou 6, dans lequel aucune autre évacuation par aspiration n'est prévue en particulier dans des côtés ou parois arrière hormis l'évacuation par aspiration au-dessus de la plaque supérieure.

8. Dispositif d'évacuation (100) selon l'une quelconque des revendications précédentes, dans lequel des ouvertures sont prévues dans les éléments profilés pour guider des faisceaux d'appui (400) hors des éléments profilés et pour influencer ce faisant l'introduction d'air dans l'espace intérieur et le guidage d'écoulement.

9. Dispositif d'évacuation (100) selon l'une quelconque des revendications précédentes, dans lequel le dispositif d'évacuation (100) comprend sur au moins une paroi latérale des éléments profilés pouvant être retirés depuis l'extérieur pour réaliser des emplacements de prélèvement correspondant.

10. Dispositif d'évacuation (100) selon l'une quelconque des revendications précédentes, dans lequel au moins deux zones de préhension sont prévues sur le dispositif d'évacuation (100).

11. Dispositif d'évacuation (100) selon l'une quelconque des revendications précédentes,
dans lequel le dispositif d'évacuation (100) est adapté pour être monté sur un piètement (110), et/ou
dans lequel le dispositif d'évacuation (100) présente une hauteur inférieure à 2,6 m, de préférence une hauteur inférieure à 2,0 m et/ou
dans lequel le dispositif d'évacuation (100) présente, monté sur un piètement (110), au total une hauteur entre 2,5 et 2,8 m, de manière préférée d'environ 2,6 m.

12. Dispositif d'évacuation (100) selon l'une quelconque des revendications précédentes, dans lequel des raccords, en particulier des raccords électriques et mécaniques sont prévus à l'extérieur de la paroi supérieure (180), qui sont réalisés de préférence en tant que raccords enfichables.

13. Dispositif d'évacuation (100) selon l'une quelconque des revendications précédentes, dans lequel au moins un canal d'énergie est prévu dans au moins une paroi latérale, de préférence dans un élément profilé.

14. Dispositif d'évacuation (100) selon l'une quelconque des revendications précédentes, dans lequel le dispositif d'évacuation (100) est réalisé de telle manière que celui-ci peut être transporté dans l'état démonté sur une europalette.

15. Système à dispositifs d'évacuation, comprenant au moins deux dispositifs d'évacuation (100) selon l'une quelconque des revendications 1 à 14, dans lequel les dispositifs d'évacuation (100) sont assemblés l'un à l'autre sur deux parois latérales adjacentes de manière à obtenir un espace (210) entouré par les au moins deux dispositifs d'évacuation (100).
